# EUROPÄISCHE PATENTSCHRIFT

(11) **EP 1 801 378 B1**
(45) Veröffentlichungstag und Bekanntmachung des Hinweises auf die Patenterteilung: **08.10.2008**
(21) Anmeldenummer: 06025092.5
(22) Anmeldetag: 05.12.2006
(51) Int. Cl.: F01N 3/28, B01J 35/04

(54) **Verfahren zur Herstellung eines formgenauen Wabenkörpers**
Process for the manufacture of a precisely shaped honeycomb body
Procédé de fabrication d'un corps en nid d'abeilles de forme précise

(30) Priorität: 23.12.2005 DE 102005061778
(43) Veröffentlichungstag der Anmeldung: 27.06.2007
(73) Patentinhaber: Emitec Gesellschaft für Emissionstechnologie mbH, 53797 Lohmar (DE)
(72) Erfinder: Wieres, Ludwig, 51491 Overath (DE); Gutowski, Jörg, 99817 Eisenach (DE); Faust, Hans-Günter, 51143 Köln (DE); Kurth, Ferdi, 53894 Mechernich (DE); Föhres, Franz, 53773 Hennef (DE)
(74) Vertreter: Rössler, Matthias

(56) Entgegenhaltungen:
- EP-A2- 0 897 749
- WO-A-98/15354
- WO-A-20/05001251
- DE-A1- 19 753 609
- US-A- 5 055 274

## Beschreibung

Die vorliegende Erfindung betrifft ein Verfahren zur Herstellung eines Wabenkörpers aufweisend eine in einem Gehäuse angeordnete Wabenstruktur. Derartige Wabenkörper werden insbesondere zur Nachbehandlung von Abgasen eingesetzt.

Solche Wabenkörper umfassen regelmäßig ein metallisches Gehäuse, indem eine keramische oder metallische Wabenstruktur angeordnet ist. Teil des Herstellungsverfahrens ist dabei, die Wabenstruktur in geeigneter Weise in das Gehäuse einzubringen und letztendlich eine fügetechnische Verbindung zwischen Gehäuse und Wabenstruktur auszubilden.

Dafür ist es nötig, dass ein möglichst gleichmäßiger Kontakt der Wabenstruktur mit dem Gehäuse vorliegt. Darüber hinaus sollte sichergestellt sein, dass der Wabenkörper mit einer gewünschten Rundheit bzw. Formgenauigkeit hergestellt wird. Dies ist insbesondere von Interesse, da letztendlich eine Integration des Wabenkörpers beispielsweise in die Abgasanlage einer mobilen Verbrennungskraftmaschine wie in einem Fahrzeug vorgenommen werden soll. Dabei bietet das Gehäuse häufig Anlagefläche für weitere form- oder kraftschlüssige Verbindungen. Eine Ungenauigkeit hinsichtlich der äußeren Form führt dazu, dass unter Umständen Dichtungsmassen zur nachträglichen Ausgleichung von Formtoleranzen, aufwendige Nachbearbeitungsschritte oder andere, zeit- und kostenintensive Maßnahmen erforderlich sind.

Die WO - A1 - 98/15354 beschreibt ein Verfahren zur Herstellung von metallischen Wabenkörpern, wobei strukturierte Metallblechstreifen gefaltet und in einem Gehäuse angeordnet werden, bevor diese miteinander verbunden werden. Mit dem dort beschriebenen Verfahren soll insbesondere die Dauerhaltbarkeit von Wabenkörpern mit gefalteten Metallblechstreifen verbessert werden.

Die EP - A2 - 0 897 749 offenbart ein Verfahren zu Herstellung eines metallischen Wabenkörpers, bei dem Stapel von strukturierten und glatten Platten gewunden und in ein Mantelrohr eingebracht werden. Dabei wird der Stapel mit einem Stempel in das Mantelrohr eingedrückt, so dass der Durchmesser des gewundenen Stapels verkleinert wird. Damit soll eine verbesserte Anlage der Platten an dem Mantelrohr einhergehen.

Aus der US - A - 5 055 274 ist ein Verfahren zur Herstellung eines katalytischen Konverters bekannt, bei dem eine keramische Wabenstruktur über eine Lagermatte mit einem Gehäuse verpresst wird. Zur Strukturierung bzw. Durchmesserreduzierung des Gehäuses wird ein Werkzeug vorgeschlagen, dass im Hinblick auf das Gehäuse radial bewegliche Stempel aufweist.

Zudem ist noch auf die WO - A1 - 2005/001251 der Anmelderin hinzuweisen, die eine besonders effektive Herstellung von kleinen Wabenkörpern angibt. Dabei werden eine begrenzte Anzahl von Lagen und Blechfolien angegeben, die gemeinsam in einem Umform- und Schneidewerkzeug mit einer vorgegebenen Länge abgetrennt und gewunden werden.

Die Probleme bezüglich einer Formgenauigkeit treten insbesondere bei Wabenkörpern auf, die beispielsweise eine metallische Wabenstruktur aufweisen, die in einem nicht-zylindrischen Querschnitt des Gehäuses einzubringen ist. In diesem Fall kann es vorkommen, dass von der Wabenstruktur in Umfangsrichtung des Gehäuses verschiedene Kräfte bzw. Drücke auf das Gehäuse einwirken. Dies kann, gerade bei dünnwandigen Gehäusen bereits zu einer geringen Verformung führen. Bei einer solchen ungleichen Druckverteilung ist zudem beobachtet worden, dass dieser Effekt während später durchgeführten thermischen Behandlungen des Wabenkörpers verstärkt wird. Das kann zu einer weiteren Verformung des Gehäuses und/oder zu einer nicht gleichmäßigen Verbindung des Wabenkörpers mit dem Gehäuse führen.

Aufgabe der vorliegenden Erfindung ist es, die mit Bezug auf den Stand der Technik geschilderten Probleme zumindest teilweise zu lösen. Insbesondere soll ein Verfahren zur Herstellung eines formgenauen Wabenkörpers angegeben werden.

Diese Aufgaben werden gelöst mit einem Verfahren zur Herstellung eines Wabenkörpers gemäß den Merkmalen des Patentanspruchs 1.Weitere vorteilhafte Ausgestaltungen der Erfindung sind in den abhängig formulierten Patentansprüchen angegeben. Es ist darauf hinzuweisen, dass die in den Patentansprüchen einzeln aufgeführten Merkmale in beliebiger, technologisch sinnvoller, Weise miteinander kombiniert werden können und weitere Ausführungsvarianten der Erfindung aufzeigen.

Das erfindungsgemäße Verfahren zur Herstellung eines Wabenkörper aufweisend eine in einem Gehäuse angeordnete Wabenstruktur umfasst zumindest die folgenden Schritte:
a) Ausbilden einer Wabenstruktur,
b) Einfügen der Wabenstruktur in ein Gehäuse,
c) Durchführen einer thermischen Behandlung der Wabenstruktur mit Gehäuse,
wobei zumindest während Schritt b) und Schritt c) ein außen bereichsweise anliegendes Formteil vorgesehen ist, dessen Anlageflächen eine gewünschte Außenkontur des Gehäuses abbilden.

Auch wenn das Verfahren grundsätzlich bei jeder Art von Wabenstrukturen einsetzbar ist, so umfasst Schritt a) bevorzugt das Ausbilden einer metallischen Wabenstruktur. Dazu werden zumindest teilweise strukturierte Metallfolien geschichtet und anschließend miteinander verwunden. Dabei kann ein spiralförmiger, ein S-förmiger oder ein ähnlicher Aufbau der Wabenstruktur erzielt werden. Die Wabenstruktur umfasst regelmäßig eine Vielzahl von im Wesentlichen parallel zueinander angeordneten Kanälen, die für ein Abgas durchströmbar sind. Üblicherweise wird die Wabenstruktur getrennt vom Gehäuse vorbereitet und nun mittels Schritt b) in ein Gehäuse eingefügt.

Bezüglich des Schritt b) erfolgt meist ein stimseitiges Einführen der Wabenstruktur in ein (insbesondere in Unfangsrichtung geschlossenes) Gehäuse. Hierfür kann es vorteilhaft sein, einen so genannten Einführkonus vorzusehen, der auf das Gehäuse aufgesetzt und durch den die Wabenstruktur hindurchgeführt wird, wobei die Wabenstruktur durch leichte Kompressionen auf das Innenmaß des Gehäuses reduziert wird.

Schritt c) betrifft insbesondere ein Beschichtungs- und/oder ein Verbindungsverfahren. Hinsichtlich des Verbindungsverfahrens sind solche bevorzugt, bei denen Sinter-, Hartlot- und/oder Schweißverbindungen innerhalb der Wabenstruktur bzw. zwischen Wabenstruktur und dem Gehäuse ausgebildet werden.

Das Formteil hat insbesondere die Aufgabe, eine gewünschte Form bzw. Gestalt des Gehäuses während des Herstellungsprozesses im Wesentlichen beizubehalten. Bezüglich der konkreten Ausgestaltung des Formteils sei auf die nachfolgenden Erläuterungen verwiesen. An dieser Stelle sei jedoch schon darauf hingewiesen, dass das Formteil in der Regel stabiler als das Gehäuse ausgeführt ist und in Umfangsrichtung des Gehäuses bereichsweise anliegt. Die Anlageflächen sind insbesondere dort angeordnet, wo eine erhöhte Beanspruchung des Gehäuses in Folge der eingebrachten Wabenstruktur zu erwarten ist. Das betrifft insbesondere die Bereiche, die einen geringeren Abstand zum Mittelpunkt des Wabenkörpers aufweisen und/oder in Bereichen von Krümmungsabschnitten des Gehäuses mit einem großen Krümmungsradius. Grundsätzlich ist auch möglich, mehrere Formteile an einem Gehäuse vorzusehen.

Besonders vorteilhaft ist das Verfahren, wenn ein Wabenkörper mit einem unrunden Querschnitt des Gehäuses hergestellt wird. Mit "unrund" sind insbesondere ovale, "race-track"-ähnliche, eckige oder weitere nicht-runde Querschnitte gemeint. Diese weisen regelmäßig unterschiedliche Krümmungsradien auf, die teilweise bis ins Unendliche gehen können (gerader Gehäuseabschnitt). Gerade hier kann es zu den eingangs beschriebenen unterschiedlichen Spannungszuständen während der thermischen Behandlung des Wabenkörpers kommen, so dass mit dem hier beschriebenen Verfahren insbesondere solche Wabenkörper formgenau hergestellt werden können.

Deshalb ist es gemäß einer Weiterbildung des Verfahrens besonders vorteilhaft, das Formteil vor Schritt b) außen mit dem Gehäuse in Kontakt zu bringen und nach Schritt c) wieder zu entfernen. Das heißt mit anderen Worten, dass der Verbund aus Wabenstruktur und Gehäuse mittels dem Formteil solange gestützt bzw. formgenau gehalten wird, bis tatsächlich eine fügetechnische Verbindung zwischen Teilkomponenten der Wabenstruktur und dem Gehäuse generiert ist.

Weiterhin ist es vorteilhaft, wenn das Formteil auch zumindest während einem der nachstehenden Bearbeitungsprozesse am Gehäuse vorgesehen ist:
- Beloten des Wabenkörpers,
- Beschichten des Wabenkörpers,
- Transport des Wabenkörpers.

Beim Beloten des Wabenkörpers wird bevorzugt über eine Stirnseite des Wabenkörpers pulverförmiges Hartlot zugeführt. Darüber hinaus ist möglich, dass der Wabenkörper zuvor stirnseitig in eine Haftmittel-Flüssigkeit eingetaucht wird, an der später das Hartlot definiert haften bleiben soll. Beim Beschichten des Wabenkörpers wird insbesondere eine so genannte Washcoat-Beschichtung vorgesehen, die z. B. mit Edelmetallen dotiert und anschließend kalziniert wird. Hinsichtlich des Transportes des Wabenkörpers ist anzumerken, dass diese Fixierung des Wabenkörpers mittels des Formteils z. B. zwischen den einzelnen Bearbeitungsstationen oder zur vorübergehenden Lagerung beibehalten wird.

Des Weiteren wird nun auch ein Formteil zur Durchführung eines Verfahrens der vorstehend erfindungsgemäß beschriebenen Art vorgeschlagen, wobei ein Gestell mit einer Mehrzahl inwärts gerichteter Anlageflächen für eine gewünschte Außenkontur des Gehäuses vorgesehen ist. Das Gestell ist bevorzugt in Umfangsrichtung geschlossen, beispielsweise nach Art eines Rahmens. Ganz besonders bevorzugt ist das Gestell einteilig ausgerührt. Die Innenkontur des Gestells weist demnach eine Mehrzahl von inwärts gerichteten Anlageflächen auf, dass heißt dass die Anlageflächen den am weitesten nach innen hineinragenden Teilbereich der Innenkontur des Gestells umfassen. Die Anlageflächen sind so zueinander ausgerichtet bzw. ausgebildet, dass sie im Wesentlichen der gewünschten Außenkontur des Gehäuses entsprechen. Mit anderen Worten bedeutet dies, dass die Anlageflächen einen Teil der Außenkontur des Gehäuses abbilden. Grundsätzlich ist jedoch möglich, dass ein Teil der Anlageflächen auch angeschrägt sind, so dass beispielsweise ein vereinfachtes Einführen des Gehäuses in das Gestell ermöglicht wird.

Grundsätzlich ist auch möglich, dass das Formteil so gestaltet ist, dass die Relativlage der Anlageflächen zueinander einstellbar ist. Damit wird ein besonders flexibler Einsatz des Formteils für unterschiedliche Konturen des Gehäuses ermöglicht. Zudem besteht der Vorteil, dass mit solchen beweglichen Anlageflächen eine leichtere Entnahme des Gehäuses bzw. des Wabenkörpers beispielsweise nach Durchführung einer thermischen Behandlung ermöglicht ist.

Weiter wird auch vorgeschlagen, dass radial auswärts gerichtete Ausnehmungen die inwärts gerichteten Anlageflächen beabstanden. Die Ausnehmungen verlaufen bevorzugt im Wesentlichen parallel zu den Anlageflächen und begrenzen diese zumindest teilweise. Mittels solcher Ausnehmungen wird verhindert, dass ein zu großer Anpressdruck des Gehäuses an das Gestell auftritt. Damit ist das Gehäuse nach der Bearbeitung leichter wieder entnehmbar.

Auch deshalb ist es von besonderem Vorteil, wenn die Anlageflächen des Formteils zwischen 50 % und 80 % des Umfangs des Gehäuses abdecken. Dies gewährleitstet einerseits eine ausreichende Fixierung des Gehäuses zur Erzielung einer Formstabilität und ermöglicht andererseits ein sicheres Entfernen des Gehäuses auch im Rahmen einer Serienfertigung. Dabei können die Ausnehmungen beispielsweise auch für Greifwerkzeuge geeignet gestaltet sein.

Besonders vorteilhaft ist es, wenn das Formteil aus einem hochtemperaturfesten und korrosionsbeständigen Metall ist. Ganz besonders bevorzugt ist das Formteil aus einem zumindest ähnlichen Material wie das Gehäuse, um insbesondere während einer thermischen Behandlung des Wabenkörpers ein gleichmäßiges thermisches Ausdehnungsverhalten sicherzustellen. Das Metall sollte zumindest in der Lage sein, dauerhaft den thermischen Bedingungen während einem Hartlöt-Prozess standzuhalten.

Gemäß einer Ausgestaltung des Formteils sind die Anlageflächen zumindest teilweise mit einer Beschichtung ausgeführt. Alternativ oder in Kombination dazu können die Anlageflächen auch zumindest teilweise mit einer strukturierten Oberfläche versehen sein. Diese Maßnahmen dienen beispielsweise zur Vermeidung von Verbindungen zwischen dem Formteil und dem Gehäuse, wie sie gegebenenfalls bei hohen Temperaturen stattfinden können (zum Beispiel Sinterverbindungen). Ebenso wird durch die strukturierte Oberfläche der Anlagefläche die Kontaktfläche zwischen Formteil und Gehäuse weiter reduziert, womit die Entfembarkeit des Gehäuses nach dem Herstellungsverfahren des Wabenkörpers verbessert wird. Auch wenn diese Maßnahmen nur teilweise bei den Anlageflächen vorgesehen sein können, wird die Anwendung für alle Anlageflächen in gleicher Weise bevorzugt.

Die Bereitstellung einer Abgasbehandlungseinheit umfassend einen Wabenkörper mit einem Gehäuse einer Dicke von höchstens 1,5 mm wird bevorzugt nach dem erfindungsgemäß beschriebenen Verfahren verwirklicht.

Die Erfindung sowie das technische Umfeld werden nachfolgend anhand der Figuren näher erläutert. Die Figuren zeigen auch besonders bevorzugte Ausführungsvarianten der Erfindung, auf die diese jedoch nicht begrenzt ist. Es zeigen:
- Fig. 1:: Einen nicht-zylindrischen Wabenkörper,
- Fig. 2:: eine Ausgestaltung eines Formteils,
- Fig. 3:: ein Detail eines in einem Formteil angeordneten Wabenkörpers, und
- Fig. 4:: ein Abgassystem für ein Fahrzeug.

Fig. 1 zeigt schematisch in einer Stirnansicht einen Wabenkörper 2, der eine innen liegende Wabenstruktur 3 und ein äußeres Gehäuse 1 aufweist. Das Gehäuse 1 weist einen unrunden Querschnitt 12 auf, in dem die Wabenstruktur 3 angeordnet ist. Der Querschnitt 12 ist im Wesentlichen oval, fast nach Art eines so genannten "race-track", ausgeführt, wobei er eine erste Erstreckung 13 und eine zweite Erstreckung 14 hat, die voneinander verschieden sind. Die Darstellung zeigt, dass der Wabenkörper 2 oben und unten mit größerem Krümmungsradius ausgeführt ist als links und rechts.

Die Wabenstruktur 3 ist mit einer Mehrzahl von S-förmig gewundenen strukturierten und glatten Metallfolien 18 aufgebaut, die im Wesentlichen parallel zueinander verlaufende Kanäle 15 bilden. Insbesondere bei dieser Anordnung wirken ausgehend von den Metallfolien 18 unterschiedliche Spannungen auf das Gehäuse 1 ein, die unter Umständen die Außenkontur 6 des Gehäuses 1 beeinflussen könnten. Zur Vermeidung von Abweichungen von der Außenkontur 6 wird der Einsatz eines Formteils vorgeschlagen, welches in einer bevorzugten Ausführungsvariante für einen solchen Wabenkörper in Fig. 2 dargestellt ist.

Das Formteil 4 für den in Fig. 1 dargestellten Wabenkörper 2 ist gemäß einer bevorzugten Ausgestaltung in Fig. 2 dargestellt. Das Formteil 4 hat eine Mehrzahl von inwärts gerichteten Anlageflächen 5, die an der schemenhaft dargestellten Außenkontur des Gehäuses 1 anliegen. Dabei ist auch veranschaulicht, dass die Anlageflächen 5 mehr als die Hälfte des Umfangs 9 des Gehäuses 1 abdecken. Zwischen den Anlageflächen 5 weist das nach Art eines Rahmens gestaltete Gestell 7 radial auswärts gerichtete Ausnehmungen 8 auf. In diesen Bereichen kommt es zu keiner Anlage zwischen dem Gestell 7 und dem Gehäuse 1.

Fig. 3 zeigt ein Detail einer Anordnung eines Wabenkörpers 2 im Inneren eines Formteils 4 entsprechend einer weiteren Ausführungsvariante im Querschnitt. Links in Fig. 3 ist demnach ein Teil es Wabenkörpers 2 veranschaulicht, der wiederum mit einer Mehrzahl von Metallfolien 18 gebildet ist, so dass im Wesentlichen parallel zueinander laufende Kanäle 15 bereitgestellt werden. Die Metallfolien 18 liegen innen an dem Gehäuse 1 an, wobei das Gehäuse 1 eine Dicke 16 beispielsweise im Bereich von bis zu 1,5 mm hat, vorteilhafter Weise sogar kleiner als 1 mm oder sogar 0,8 mm. Außen am Gehäuse 1 liegt das Formteil 4 an, wobei die Anlagefläche 5 hier mit einer Beschichtung 17 und einer strukturierten Oberfläche 10 ausgeführt ist. Die Bereitstellung der strukturierten Oberfläche 10 gewährleistet einer einfachen Entnahme des Wabenkörpers 2 aus dem Formteil 4, während die Beschichtung 17 die Ausbildung von Sinterverbindungen zwischen dem Formteil 4 und dem Gehäuse 1 verhindert.

Als bevorzugtes Einsatzgebiet für solche Wabenkörper ist der Automobil-Bereich anzuführen. Demgemäß ist schematisch der Aufbau eines Abgassystems 21 für ein Fahrzeug 19 in Fig. 4 veranschaulicht. Das vom Motor 20 erzeugte Abgas wird nun über eine Mehrzahl von Abgasbehandlungseinheiten 11 geführt, bis es soweit von Schadstoffen befreit wurde, dass es an die Umgebung abgeführt werden kann. Die Abgasbehandlungseinheit 11 ist insbesondere mit dem hier beschriebenen Wabenkörper ausgestattet. Mit der Erfindung lassen sich insbesondere Abgasbehandlungseinheiten mit dünnem Gehäuse formgenau herstellen.

### Bezugszeichenliste

- 1: Gehäuse
- 2: Wabenkörper
- 3: Wabenstruktur
- 4: Formteil
- 5: Anlageflächen
- 6: Außenkontur
- 7: Gestell
- 8: Ausnehmungen
- 9: Umfang
- 10: Oberfläche
- 11: Abgasbehandlungseinheit
- 12: Querschnitt
- 13: Erste Erstreckung
- 14: Zweite Erstreckung
- 15: Kanal
- 16: Dicke
- 17: Beschichtung
- 18: Metallfolie
- 19: Fahrzeug
- 20: Motor
- 21: Abgassystem

## Patentansprüche

1. Verfahren zur Herstellung eines Wabenkörpers (2) aufweisend eine in einem Gehäuse (1) angeordnete Wabenstruktur (3) umfassend zumindest die folgenden Schritte:
a) Ausbilden einer Wabenstruktur (3),
b) Einfügen der Wabenstruktur (3) in ein Gehäuse (1),
c) Durchführen einer thermischen Behandlung der Wabenstruktur (3) mit Gehäuse (1),
wobei zumindest während Schritt b) und Schritt c) ein außen bereichsweise anliegendes Formteil (4) vorgesehen ist, dessen Anlageflächen (5) eine gewünschte Außenkontur (6) des Gehäuses (1) abbilden.

2. Verfahren nach Patentanspruch 1, bei dem ein Wabenkörper (2) mit einem nicht-zylindrischer Querschnitt (12) des Gehäuses hergestellt wird.

3. Verfahren nach Patentanspruch 1 oder 2, bei dem das Formteil (4) vor Schritt b) außen mit dem Gehäuse (1) in Kontakt gebracht und nach Schritt c) wieder entfernt wird.

4. Verfahren nach einem der vorhergehenden Patentansprüche, bei dem das Formteil (4) auch zumindest während einem der nachstehenden Bearbeitungsprozesse am Gehäuse (1) vorgesehen ist:
- Beloten des Wabenkörpers (2),
- Beschichten des Wabenkörpers (2),
- Transport des Wabenkörpers (2).

5. Verfahren nach einem der vorhergehenden Patentansprüche, bei dem das Formteil (4) mit einem Gestell (7) mit einer Mehrzahl inwärts gerichteter Anlageflächen (5) für eine gewünschte Außenkontur (6) des Gehäuses (1) vorgesehen ist.

6. Verfahren nach Patentanspruch 5, bei dem die Relativlage der Anlageflächen (5) des Formteils (4) zueinander einstellbar ist.

7. Verfahren nach Patentanspruch 5 oder 6, bei dem radial auswärts gerichtete Ausnehmungen (8) des Formteils (4) die inwärts gerichteten Anlageflächen (5) beabstanden.

8. Verfahren nach einem der vorhergehenden Patentansprüche 5 bis 7, bei dem die Anlageflächen (5) des Formteils (4) zwischen 50 % und 80 % des Umfangs (9) des Gehäuses (1) abdecken.

9. Verfahren nach einem der vorhergehenden Patentansprüche 5 bis 8, bei dem das Formteil (4) aus einem hochtemperaturfesten und korrosionsbeständigen Metall ist.

10. Verfahren nach einem der vorhergehenden Patentansprüche 5 bis 9, wobei die Anlageflächen (5) des Formteils (4) zumindest teilweise mit einer Beschichtung (17) ausgeführt sind.

11. Verfahren nach einem der vorhergehenden Patentansprüche 5 bis 9, wobei die Anlageflächen (5) des Formteils (4) zumindest teilweise mit einer strukturierten Oberfläche (10) versehen sind.

## Claims

1. Method for producing a honeycomb body (2) having a honeycomb structure (3) arranged in a housing (1), which method comprises at least the following steps:
a) forming a honeycomb structure (3),
b) inserting the honeycomb structure (3) into a housing (1),
c) carrying out a heat treatment operation on the honeycomb structure (3) with the housing (1),
with a formed part (4), which is in contact in regions at the outside, being provided at least during step b) and step c), the contact faces (5) of said formed part (4) reproduce a desired outer contour (6) of the housing (1).

2. Method according to Patent Claim 1, in which a honeycomb body (2) having a non-cylindrical housing cross section (12) is produced.

3. Method according to Patent Claim 1 or 2, in which the formed part (4) is placed in contact with the housing (1) at the outside before step b), and is removed again after step c).

4. Method according to one of the preceding patent claims, in which the formed part (4) is also provided at least during one of the following machining processes on the housing (1):
- brazing the honeycomb body (2),
- coating the honeycomb body (2),
- transporting the honeycomb body (2).

5. Method according to one of the preceding patent claims, in which the formed part (4) is provided with a frame (7) being provided with a plurality of inwardly directed contact faces (5) for a desired outer contour (6) of the housing (1).

6. Method according to Patent Claim 5, in which the relative position of the contact faces (5) of the formed part (4) are adjustable relative to one another.

7. Method according to Patent Claim 5 or 6, in which radially outwardly directed recesses (8) of the formed part (4) provide space apart the inwardly directed contact faces (5).

8. Method according to one of the preceding Patent Claims 5 to 7, in which the contact faces (5) of the formed part (4) cover between 50% and 80% of the periphery (9) of the housing (1).

9. Method according to one of the preceding Patent Claims 5 to 8, in which said formed part is made from a high-temperature resistant and corrosion resistant metal.

10. Method according to one of the preceding Patent Claims 5 to 9, in which with the contact faces (5) of the formed part (4) are provided at least partially with a coating (17).

11. Method according to one of the preceding Patent Claims 5 to 9, in which the contact faces (5) of the formed part (4) are provided at least partially with a structured surface (10).

## Revendications

1. Procédé destiné à la fabrication d'un corps en nids d'abeilles (2), comportant une structure en nids d'abeilles (3) agencée dans un boîtier (1), comprenant au moins les étapes suivantes :
a) formation d'une structure en nids d'abeilles (3),
b) introduction de la structure en nids d'abeilles (3) dans un boîtier (1),
c) exécution d'un traitement thermique de la structure en nids d'abeilles (3) avec boîtier (1),
au moins durant l'étape b) et l'étape c) une pièce usinée (4) s'appuiant à l'extérieur par régions étant prévue dont les faces d'appui (5) reproduisent un contour extérieur (6) désiré du boîtier (1).

2. Procédé selon la revendication 1, dans lequel un corps en nids d'abeilles (2) avec une section transversale non cylindrique (12) du boîtier est fabriqué.

3. Procédé selon la revendication 1 ou 2, dans lequel avant l'étape b) la pièce usinée (4) est mise en contact à l'extérieur avec le boîtier (1) et est à nouveau ôtée après l'étape c).

4. Procédé selon l'une des revendications précédentes, dans lequel la pièce usinée (4) est également prévue au moins durant un des processus de traitement suivants sur le boîtier (1) :
- garnir de brasure le corps en nids d'abeilles (2),
- revêtir le corps en nids d'abeilles (2),
- transporter le corps en nids d'abeilles (2)..

5. Procédé selon l'une des revendications précédentes, dans lequel la pièce usinée (4) est prévue avec un bâti (7) avec une pluralité de faces d'appui (5) orientées vers l'intérieur pour un contour extérieur (6) désiré du boîtier (1).

6. Procédé selon la revendication 5, dans lequel la position relative des faces d'appui (5) de la pièce usinée (4) est ajustable l'une vers l'autre.

7. Procédé selon la revendication 5 ou 6, dans lequel des dégagements (8) orientées radialement vers l'extérieur de la pièce usinée (4) espacent les faces d'appui (5) orientées vers l'intérieur.

8. Procédé selon l'une des revendications précédentes 5 à 7, dans lequel les faces d'appui (5) de la pièce usinée (4) couvrent entre 50 % et 80 % de la circonférence du boîtier (1).

9. Procédé selon l'une des revendications précédentes 5 à 8, dans lequel la pièce usinée (4) est en métal résistant aux températures élevées et résistant à la corrosion.

10. Procédé selon l'une des revendications précédentes 5 à 9, les faces d'appui (5) de la pièce usinée (4) étant pourvues au moins partiellement d'un revêtement (17).

11. Procédé selon l'une des revendications précédentes 5 à 9, les faces d'appui (5) de la pièce usinée (4) étant dotées au moins partiellement d'une surface structurée (10).
